# EUROPÄISCHE PATENTSCHRIFT

(11) **EP 0 580 684 B1**
(45) Veröffentlichungstag und Bekanntmachung des Hinweises auf die Patenterteilung: **19.07.1995**
(21) Anmeldenummer: 92908571.0
(22) Anmeldetag: 10.04.1992
(51) Int. Cl.: B43K 8/10, B43K 5/02, B43K 5/04, B43K 8/02

(54) **SCHREIBGERÄT**
WRITING IMPLEMENT
INSTRUMENT POUR ECRIRE

(30) Priorität: 16.04.1991 DE 4112420
(43) Veröffentlichungstag der Anmeldung: 02.02.1994
(73) Patentinhaber: MERZ + KRELL GMBH U. CO., D-64401 Gross-Bieberau (DE)
(72) Erfinder: KEIL, Georg, D-64401 Gross-Bieberau (DE)
(74) Vertreter: Leonhard, Frank Reimund, Dipl.-Ing.
(86) Internationale Anmeldenummer: EP9200820
(87) Internationale Veröffentlichungsnummer: WO9218339

(56) Entgegenhaltungen:
- DE-A- 2 424 918
- DE-B- 1 250 302
- FR-A- 822 542
- GB-A- 986 411
- US-A- 1 998 930
- US-A- 3 993 409

## Beschreibung

Die Erfindung betrifft ein Schreibgerät in der Form eines Faserschreibers, wie es im Oberbegriff des Anspruchs 1 näher bezeichnet ist (vgl. US-A 3,993,409).

In letzterer ist ein Schreibgerät mit einer Schreibspitze beschrieben, die aus kapillarem Werkstoff besteht. Sie enthält ein trockenes oder pastenförmiges Farbpigment. Die Schreibmine selbst ragt in den nachfüllbaren Flüssigkeitsspeicher hinein.

Aus US-A 1,998,930 ist ein Schreibgerät bekannt geworden, das einen Pigmentspeicher enthält, der in Reihe zwischen einem Flüssigkeitsspeicher und einem Schreibstoff-Vorratsspeicher angeordnet ist. Dieses "Schreibgerät" ist ein Füller, der keine Schreibspitze aus kapillarem Werkstoff enthält, vielmehr sind die drei Speicher über ein Durchflußstück mit seitlichen Öffnungen zur Pigmentanlösung verbunden. Eine kapillare Wirkung kennt dieser Füller nicht.

Deshalb ist es Aufgabe der Erfindung, den Schreibstoffvorrat in einem mit Kapillarwirkung arbeitenden Schreibgerät zu vergrößern und dabei trotz längerer Lagerung keine Gefahr des Austrocknens zu begründen.

Diese Aufgabe wird im wesentlichen dadurch gelöst, daß neben dem mit der Schreibspitze in direktem Kontakt stehenden Schreibstoffvorrat in dem Gerätegehäuse getrennt einerseits ein Farbpigmentvorrat und andererseits ein Flüssigkeitsspeicher vorgesehen sind, die untereinander und mit dem Schreibstoffvorrat in kapillarer Strömungsverbindung stehen.

Ein besonderer Vorteil ist es, daß die Farbpigmente aus dem Farbpigmentvorrat von der Flüssigkeit im Maße des Verbrauches des Schreibstoffes durch Benutzung des Schreibgerätes gelöst bzw. aufgenommen und vermischt werden. Der Schreibstoffvorratspeicher hat dabei nur noch die Funktion, für eine zusätzliche Mischung und gleichmäßige Zuspeisung der Schreibflüssigkeit in die Schreibspitze zu sorgen.

Praktisch kann die Schreibflüssigkeit von dem Benutzer des Schreibgerätes in dem Moment selbst erzeugt werden, in dem er das Schreibgerät erstmals in Gebrauch nimmt. Hierzu ist es lediglich notwendig, eine vorbestimmte Menge an geeigneter Flüssigkeit in das Gerätegehäuse bzw. den Flüssigkeitsspeicher einzufüllen. Als Flüssigkeit kommen dabei Wasser oder Alkohol, wie Spiritus oder dgl. in Frage. Die Flüssigkeit wird von dem Flüssigkeitsspeicher aufgesaugt und gelangt über das kapillare Verbindungselement zunächst in Kontakt mit dem Farbpigmentvorrat, löst aus diesem Vorrat eine entsprechende Menge an Farbpigment und transportiert die Farbpigmente mit der Flüssigkeit gemischt auf kapillarem Wege in den Schreibstoffvorrat, aus dem die Schreibspitze in üblicher Weise gespeist wird. Es dauer in der Regel nur wenige Augenblicke (2 bis 2 Minuten) bis nach Einfüllen der Flüssigkeit das Schreibgerät schreibbereit ist.

Auf diese Weise wird das Schreibgerät nach seiner Herstellung vor der Erstbenutzung unbegrenzt lagerfähig. Der Benutzer kann sich darauf verlassen, daß mit Ingebrauchnahme des Schreibgerätes die volle Schreibdauer, entsprechend der Menge an Farbpigmentvorrat, auch wirklich zur Verfügung steht. Auch bei großer Farbpigmentfüllung braucht der Flüssigkeitsspeicher nur ein begrenztes Speichervolumen zu haben, da der Flüssigkeitsspeicher jederzeit mit der erforderlichen Flüssigkeitsmenge wieder aufgefüllt oder nachgefüllt werden kann.

Für das Nachfüllen werden Patronen und deren Verpackungen nicht mehr benötigt, so daß die damit verbundenen Abfallprobleme nicht auftreten. Auch braucht in den Verkaufsgeschäften kein Vorrat an Patronen für unterschiedliche Farbgebung bereitgehalten zu werden.

Auf der anderen Seite sind keine aufwendigen Saugsysteme wie bei Tintenfüllhaltern erforderlich. Es treten auch beim Nachfüllen keine Verschmutzungsprobleme auf, da die nachzufüllende Flüssigkeit keine Pigmente enthält. Es ist also ein sauberes Nachfüllen jederzeit möglich.

Dennoch kann das Schreibgerät eine hohe Lebensdauer aufweisen, da das trockene oder pastenförmige Farbpigment in hoher Konzentration und damit in ausreichender Menge im Schreibgerät in Vorrat gehalten werden kann.

Die Erfindung wird nachfolgend anhand schematischer Zeichnungen an mehreren Ausführungsbeispielen näher erläutert.

Es zeigen:
- Figur 1: einen Längsschnitt durch ein Schreibgerät in einer Ausführungsform gemäß der Erfindung;
- Figur 2: einen Querschnitt in Höhe des Pigmentvorrates bei einer abgewandelten Ausführungsform;
- Figur 3: eine Teilansicht des bei der Ausführung nach Figur 2 verwendeten Dochtes;
- Figur 4: im Schnitt eine abgewandelte Ausführungsform des Farbpigmentvorrates;
- Figur 5: in Seitenansicht eine abgewandelte Ausführungsform des Verbindungselementes und
- Figur 6: im senkrechten Schnitt eine weiter abgewandelte Ausführung des Farbpigmentvorrates.

In Figur 1 ist eine erste Ausführung des neuen Schreibgerätes 1 gezeigt. Das Gerät weist ein langgestrecktes hohlzylindrisches Gerätegehäuse 2 auf, das an seinem vorderen Ende zu einem Halter für eine Schreibspitze 5 ausgebildet ist. Es wird angenommen, daß es sich bei dem Ausführungsbeispiel um einen Faserschreiber handelt. Die Schreibspitze 5 steht mit ihrem rückwärtigen Ende in ständigem direkten Kontakt mit einem kleinen Speicherelement 4 für einen Schreibstoffvorrat. Bei Nichtgebrauch kann die Schreibspitze durch eine Aufsteckkappe 3 nach außen geschützt und abgedeckt sein.

Hinter dem Schreibstoffvorrat 4 ist eine Kammer oder eine Patrone 6 angeordnet, die einen pulverförmigen oder pastenförmigen Pigmentvorrat 7 enthält. An den Pigmentvorrat schließt sich ein relativ großer Speicher 8 für eine Flüssigkeit an. Die Flüssigkeit kann über einen Einfüllstutzen 11 an dem der Schreibspitze 5 abgewandten Ende des Gerätegehäuses 2 eingefüllt bzw. nachgefüllt werden. Der Einfüllstutzen 11 ist durch eine Schraubkappe 12 dicht verschließbar. Dabei ist die Schraubkappe 12 vorteilhafterweise zugleich als Meßbecher ausgebildet, so daß der Benutzer keine besondere Aufmerksamkeit auf die Menge der einzufüllenden Flüssigkeit richten muß.

Der Schreibstoffvorrat 4, das Farbpigment 7 und die Flüssigkeit im Speicher 8 stehen miteinander in kapillarer Strömungsverbindung. Hierzu dient ein dochtartiges Verbindungselement 9, welches den Pigmentvorrat 7 durchragt und sowohl in den Speicher 8 als auch in den Schreibstoffvorrat 4 hineinragt, um so die drei Bereiche kapillar miteinander zu verbinden.

Das Verbindungselement 9 sorgt dafür, daß nach Einfüllen der Flüssigkeit in den Speicher 8 ein Teil der Flüssigkeit in die Speicherkommer für den Pigmentvorrat gefördert wird und dort mit dem Pigment in Kontakt gelangt. Das Pigment wird von der Flüssigkeit gelöst oder aufgenommen, mit der Flüssigkeit zu dem Schreibstoff vermischt und in den Schreibstoffvorrat 4 transportiert, aus dem die Schreibspitze 5 mit dem Schreibstoff gespeist wird.

Das Einfüllen der Flüssigkeit wird von dem Benutzer vorgenommen. Je nach der Pigmentart kann Wasser, oder Alkohol, wie Spiritus oder dgl. verwendet werden. Das Schreibgerät ist wenige Minuten nach Einfüllen der Flüssigkeit schreibbereit. Läßt die Schreibkraft des Schreibstiftes nach so kann der Benutzer Flüssigkeit in abgemessener Menge in den Speicher 8 nachfüllen. Dieser Vorgang kann so oft wiederholt werden, bis der Pigmentvorrat 7 aufgebraucht oder die Schreibspitze 5 zu weit abgenutzt ist. Die Anordnung läßt sich aber auch bei solchen Schreibgeräten einsetzen, bei denen die Schreibspitze selber auswechselbar ist, so daß man eine hohe Lebensdauer erhält.

In der Kammer 6 kann Trockenpiment oder Pigment in Form einer Paste vorgesehen sein.

Um bei abnehmendem Pigmentvorrat den Kontakt zwischen Dochtelement 9 und Pigment sicherzustellen können verschiedene Maßnahme einzeln oder in Kombination verwendet werden.

Die Figuren 2 und 3 zeigen ein Dochtelement 14, das im Bereich des Pigmentvorrates in mehrere parallele Dochtelemente 14a aufgespalten ist, welche sich über den Querschnitt des Pigmentvorrates 13 verteilen.

Bei der Ausführung nach Figur 4 weist das Dochtelement 16 innerhalb der Pigmentvorratskammer 15 mehrere Querschnittserweiterungen, wie z.B. die scheibenförmigen Erweiterungen 17 auf.

Das Dochtelement kann aber auch in besonderer Weise profiliert sein. Figur 5 zeigt ein Dochtelement 18, das im Bereich des Pigmentvorrates in Form einer Wendel oder Schraube 19 ausgebildet ist.

Die Anordnung kann aber auch so getroffen sein, daß der Pigmentvorrat und das Dochtelement ständig unter elastischer Vorspannung in gegenseitigem Kontakt gehalten werden.

Figur 6 zeigt ein Dochtelement 21, das durch den Pigmentvorrat 23 hindurchragt. In der Patrone oder Kammer 22 ist ein elastisch dehnbares Schlauchelement 22 vorgesehen, das im entspannten Zustand etwa der Form in der linken Hälfte "a" der Figur 6 entspricht und durch Einfüllen des Farbpigmentes in die Form gemäß der rechten Hälfte "b" der Figur 6 elastisch vergrößert wird.

Es bestehen aber auch andere Möglichkeiten, um das Dochtelement elastisch unter Aufrechterhaltung des Kontaktes zu dehnen oder den Pigmentvorrat unter elastischer Vorspannung nach Art einer Kolben/Zylinderanordnung zu halten.

Es hat sich jedoch gezeigt, daß durch die normale Bewegung des Schreibgerätes und die wechselnde Lage stets für einen ausreichenden Kontakt zwischen dem kapillaren Verbindungselement und dem Pigmentvorrat gesorgt wird. Es ist aber zweckmäßig, die Kontaktfläche im Bereich des Vorrates relativ groß zu halten, um so für eine gute Aufnahme des Pigmentes von der Flüssigkeit und eine gute Durchmischung Sorge zu tragen. Hierzu können z.B. die in Figur 1 gezeigten seitlichen Ausnehmungen 10 in dem Verbindungselement zweckmäßig sein.

Das neue Schreibgerät ist einfach im Aufbau und läßt sich leicht herstellen und sauber montieren, da bei der Hestellung flüssiger Schreibstoff nicht eingefüllt zu werden braucht. Die Konsistenz des Pigmentvorrates in der Vorratskammer 6 ist so, daß ohne das Einfüllen der Flüssigkeit vor der ersten Ingebrauchnahme des Schreibgerätes eine Wanderung der Pigmente in den Schreibstoffvorrat 4 und damit in die Schreibspitze 5 nicht auftreten kann. Dies gilt auch bei pastenförmiger Konsistenz der Pigmente.

## Patentansprüche

1. Schreibgerät in Form eines Faserschreibers, Markierungsstiftes, Liners oder dergleichen mit einem Gerätegehäuse (2), in dem ein ein trockenes oder pastenförmiges Farbpigment (7) enthaltender Speicher (6) so angeordnet ist, daß er mit einer das Farbpigment lösenden und aufnehmenden Flüssigkeit getränkt werden kann, und in dem eine Schreibspitze (5) aus kapillarem Werkstoff mit dem Speicher (6) in einem den Übergang des - aus Farbpigment und Flüssigkeit gebildeten - Schreibstoffes gewährleistenden Kontakt steht,
**dadurch gekennzeichnet,**
daß in dem Gerätegehäuse (2) in Reihe mit dem das trockene Farbpigment (7) enthaltenden Speicher (6) auf dessen einer Seite ein die lösende Flüssigkeit aufnehmender, auf- und/oder nachfüllbarer Speicher (8,11) und auf dessen anderer Seite ein Schreibstoff-Vorratsspeicher (4) angeordnet sind, und daß wenigstens ein - durch den das Farbpigment enthaltenden Speicher (6) hindurchragendes - Verbindungselement (9) mit kapillarer Wirkung vorgesehen ist, welches sowohl in den auf- und/oder nachfüllbaren Flüssigkeitsspeicher (8,11) als auch in den Schreibstoff-Vorratsspeicher (4) ragt.

2. Schreibgerät nach Anspruch 1,
**dadurch gekennzeichnet,**
daß das Verbindungselement (9) dochtartig ausgebildet ist.

3. Schreibgerät nach Anspruch 1 oder 2,
**dadurch gekennzeichnet,**
daß das dochtartige Verbindungselement (9) im Bereich des Farbpigmentvorrates (7) das Lösen des Farbpigmentes durch die Flüssigkeit und das Vermischen fördernde Aussparungen (10), Profilierungen (19), Ansätze (17), Aufspaltungen (14a) oder dergleichen aufweist.

4. Schreibgerät nach Anspruch 2,
**dadurch gekennzeichnet,**
daß das trockene Farbpigment (23) und das Dochtelement (21) unter elastischer Vorspannung in gegenseitigem Kontakt gehalten sind.

5. Schreibgerät nach Anspruch 4,
**dadurch gekennzeichnet,**
daß eine das Farbpigment enthaltende Patrone (20), Kammer oder dergleichen wenigstens eine im gefüllten Zustand elastisch gedehnte oder vorgespannte Wandung (22) aufweist.

6. Schreibgerät nach einem der voranstehenden Ansprüche,
**dadurch gekennzeichnet,**
daß der Schreibstoff-Vorratsspeicher (4) gegenüber dem Flüssigkeitsspeicher (8) klein ausgebildet ist.

7. Schreibgerät nach einem der Ansprüche 2 bis 6,
**dadurch gekennzeichnet,**
daß in dem der Schreibspitze (5) abgewandten Ende des Gerätegehäuses (2) ein Einfüllstutzen (11) für die Flüssigkeit vorgesehen ist.

8. Schreibgerät nach Anspruch 7,
**dadurch gekennzeichnet,**
daß eine den Einfüllstutzen (11) abdeckende Verschlußkappe (12) zugleich als Meßbecher für die Flüssigkeit ausgebildet ist.

## Claims

1. A writing implement in the form of a felt tip pen, marker, liner or the like, having a casing (2) within which a reservoir (6) containing a dry or pasty colored pigment (7) is arranged such that it can be soaked with a liquid dissolving and absorbing the colored pigment, and in which a writing tip (5) consisting of capillary material is in contact, guaranteeing the passage of the writing material formed of colored pigment and liquid, with the reservoir (6)
characterized in that,
in the casing (2) there are arranged in series with the reservoir (6) containing the dry colored pigment (7) a replenishable and/or refillable reservoir (8, 11) accommodating the dissolving liquid on one side thereof and a writing material storage reservoir (4) on the other side thereof, and that at least one connecting element (9) having capillary action and passing through the reservoir (6) containing the colored pigment is provided, which element protrudes into both the replenishable and/or refillable liquid reservoir (8, 11) and the writing material storage reservoir (4).

2. The writing implement according to claim 1,
characterized in that
the connecting element (9) is developed in wick-like fashion.

3. The writing implement according to claim 1 or 2,
characterized in that
the wick-like connecting element (9) has recesses (10), profiles (19), shoulders (17), segregations (14a) or the like promoting the dissolution of the colored pigment by the liquid and the intermixing in the region of the colored pigment supply (7).

4. The writing implement according to claim 2,
characterized in that
the dry colored pigment (23) and the wick element (21) are kept in mutual contact under pre-spring.

5. The writing implement according to claim 4,
characterized in that
a cartridge (20), chamber or the like, containing the colored pigment, has at least one wall (22) resiliently expanded or prestressed in the filled state.

6. The writing implement according to any one of the preceding claims,
characterized in that
the writing material storage reservoir (4) is small as compared to the liquid reservoir (8).

7. The writing implement according to any one of claims 2 to 6,
characterized in that
a filler neck (11) for the liquid is provided in the end of the casing (2) facing away from the writing tip (5).

8. The writing implement according to claim 7,
characterized in that
a closure cap (12) covering the filler neck (11) is simultaneously developed as a measuring cup for the liquid.

## Revendications

1. Instrument d'écriture sous forme de stylo-feutre, de marqueur, de surligneur ou équivalent, comportant un corps (2), dans lequel un réservoir (6) contenant un pigment colorant (7) sec ou pâteux est disposé de telle sorte qu'un liquide susceptible de dissoudre et d'absorber le pigment colorant puisse le pénétrer, et dans lequel une pointe d'écriture (5) de matière capillaire est en contact avec le réservoir (6), de façon à ce que le passage de l'encre composé de pigments colorés et de liquide soit garanti,
caractérisé en ce que
dans le corps (2) sont disposés en ligne avec le réservoir (6) qui comporte le pigment colorant (7), sur un de ses côtés, un réservoir (8, 11) qui reçoit le liquide solvant et qui peut être chargé et rechargé, et sur son autre côté un réservoir à encre (4), et en ce qu'au moins un élément de liaison (9) à effet capillaire est prévu, qui traverse le réservoir (6) contenant le pigment colorant, lequel pénètre aussi bien dans le réservoir de liquide (8, 11) chargeable et/ou rechargeable que dans le réservoir à encre (4).

2. Instrument d'écriture selon la revendication 1, caractérisé en ce que l'élément de liaison (9) est conçu en forme de mèche.

3. Instrument d'écriture selon l'une quelconque des revendications 1 ou 2, caractérisé en ce que l'élément de liaison (9) en forme de mèche présente au niveau de la réserve de pigment colorant (7) des évidements (10), des profilages (19), des saillies (17), des fentes (14a), etc.

4. Instrument d'écriture selon la revendication 2, caractérisé en ce que le pigment colorant sec (23) et la mèche (21) sont maintenus en contact réciproque par précontrainte élastique.

5. Instrument d'écriture selon la revendication 4, caractérisé en ce qu'une cartouche (20), chambre ou équivalent, contenant le pigment colorant, présente, lorsqu'elle est remplie, au moins une paroi (22) extensible ou précontrainte.

6. Instrument d'écriture selon l'une quelconque des revendications précédentes, caractérisé en ce que le réservoir à encre (4) est de taille réduite par rapport au réservoir de liquide (8).

7. Instrument d'écriture selon l'une quelconque des revendications 2 à 6, caractérisé en ce que dans l'extrémité du corps (2) de l'instrument opposée à la pointe d'écriture (5), est prévu un embout de remplissage (11) pour le liquide.

8. Instrument d'écriture selon la revendication 7, caractérisé en ce qu'un capuchon de fermeture (12) qui recouvre l'embout de remplissage (11), est conçu de telle sorte qu'il sert également de bouchon doseur pour le liquide.
